# EUROPÄISCHE PATENTSCHRIFT

(11) **EP 3 130 000 B1**
(45) Veröffentlichungstag und Bekanntmachung des Hinweises auf die Patenterteilung: **13.03.2019**
(21) Anmeldenummer: 15721019.6
(22) Anmeldetag: 12.05.2015
(51) Int. Cl.: H01H 33/662, H01H 11/00, H01H 9/02

(54) **VERFAHREN ZUR HERSTELLUNG EINES FESTSTOFFISOLIERTEN SCHALTERPOLS UND FESTSTOFFISOLIERTER SCHALTERPOL**
METHOD FOR THE PRODUCTION A SOLID-INSULATED CIRCUIT-BREAKER POLE, AND SOLID-INSULATED CIRCUIT BREAKER POLE
PROCÉDÉ DE FABRICATION D'UN PÔLE DE COMMUTATEUR À ISOLANT SOLIDE ET PÔLE DE COMMUTATEUR À ISOLANT SOLIDE

(30) Priorität: 04.06.2014 DE 102014210587
(43) Veröffentlichungstag der Anmeldung: 15.02.2017
(73) Patentinhaber: Siemens Aktiengesellschaft, 80333 München (DE)
(72) Erfinder: POHLE, Dirk, 91301 Forchheim (DE)
(86) Internationale Anmeldenummer: PCT/EP2015/060471
(87) Internationale Veröffentlichungsnummer: WO 2015/185335

(56) Entgegenhaltungen:
- EP-A1- 2 613 333
- WO-A1-00/41199
- WO-A1-2004/038748
- DE-A1- 19 906 972

## Beschreibung

Die Erfindung betrifft ein Verfahren zur Herstellung eines feststoffisolierten Schalterpols.

Ein derartiges Verfahren ist beispielsweise aus der
WO 2004/038748 A1 bekannt und umfasst die Schritte:
- Ausbilden eines Polschalengehäuses,
- Montieren einer Vakuumschaltröhre in dem Polschalengehäuse und
- Vergießen eines Zwischenraumes zwischen Polschalengehäuse und montierter Vakuumschaltröhre mit einer fluiden Ausgleichsmasse, welche nach dem Vergießen vernetzt und dadurch zu einem gel- oder gummiartigen Material wird.

Die fluide Ausgleichsmasse ist dabei dazu vorgesehen, Unterschiede in thermischen Ausdehnungskoeffizienten des Polschalengehäuses und der Vakuumschaltröhre bzw. deren Gehäuse auszugleichen, indem durch die Fluide, ausgehärtete Ausgleichsmasse eine elastische Polsterungsschicht zwischen dem Polschalengehäuse und der Vakuumschaltröhre ausgebildet ist. Das Polschalengehäuse besteht dabei üblicherweise aus einem langzeitstabilen Kunststoff, beispielsweise aus einem Duroplast (z. B. Epoxidharz) oder einem Thermoplast (z. B. Polyamid) oder einem Kompositwerkstoff oder dergleichen. Die Vakuumschaltröhre ist als Schaltelement eines üblicherweise mehrphasig ausgebildeten Leistungsschalters, beispielsweise eines Mittelspannungsleistungsschalters, in dem Polschalengehäuse zur dielektrischen Isolierung angeordnet, wobei das Polschalengehäuse Anschlüsse aufweist, über die ein mittels der Vakuumschaltröhre zu schaltender Strom geführt ist. Die elastische Polsterungsschicht hat damit auch die Aufgabe, die beiden Anschlüsse zu isolieren und muss daher über eine ausreichende dielektrische Festigkeit verfügen.

Aus der WO2000/41199A1 ist ein Verfahren bekannt, das folgende Schritte umfasst:
- Ausbilden eines Polschalengehäuses;
- Montieren einer Vakuumschaltröhre, die mit einer elastischen Schicht versehen ist, in das Polschalengehäuse.

Es wird also eine Vakuumschaltröhre mit einer elastischen Schicht versehen.

DE 199 06 972 offenbart ein Verfahren zur Herstellung eines feststoffisolierten Schalterpols gemäß dem Oberbegriff von Anspruch 1.

Aufgabe der vorliegenden Erfindung ist es, ein Verfahren zur Herstellung eines feststoffisolierten Schalterpoles anzugeben, welches einfach und kostengünstig ausführbar ist.

Erfindungsgemäß gelöst wird dies durch ein Verfahren gemäß Anspruch 1.

Mit anderen Worten wird beim erfindungsgemäßen Verfahren in vorteilhafter Weise zunächst das Polschalengehäuse komplett mit einer mit dem Polschalengehäuse verbundenen elastischen Schicht im Inneren ausgebildet, so dass das Polschalengehäuse mit der stoffschlüssig verbundenen elastischen Schicht als Polsterung zusammen und unabhängig von der Vakuumschaltröhre hergestellt bzw. vorproduziert werden kann, und zur weiteren Ausbildung des feststoffisolierten Schalterpoles anschließend nur noch die Vakuumschaltröhre in dem mit der elastischen Schicht versehenen Bereich der Polschale bzw. des Polschalengehäuses montiert werden muss. Somit wird das Polschalengehäuse mit der elastischen Schicht als integralem Bestandteil des Polschalengehäuses ausgebildet. Stoffschlüssig im Sinne der vorliegenden Erfindung umfasst dabei auch ein sehr gutes aneinander Haften, beispielsweise von kompatiblen Werkstoffen.

Gemäß der Erfindung umfasst der Schritt des Ausbildens des Polschalengehäuses mit der stoffschlüssig mit dem Polschalengehäuse verbunden elastischen Schicht die Schritte:
- Ausbilden der elastischen Schicht;
- Stoffschlüssiges Aufbringen des Polschalengehäuses auf die elastische Schicht.

Bei einem derartigen Verfahren wird die elastische Schicht zunächst als separates, eigenes Bauteil ausgebildet, welches dann im nächsten Schritt mit dem Polschalengehäuse umgeben wird.

Das stoffschlüssige Verbinden von elastischer Schicht und Polschalengehäuse kann dabei unterschiedlich erfolgen, beispielsweise durch ein Spritzgussverfahren, oder besonders vorteilhaft durch ein Zwei-Komponenten-Spritzgussverfahren, bei dem im ersten Verfahrensschritt die elastische Schicht und im zweiten Verfahrensschritt das Polschalengehäuse aus einem langzeitstabilen, festen Kunststoff auf die elastische Schicht aufgespritzt wird, oder umgekehrt im ersten Schritt das Polschalengehäuse gefertigt wird und im zweiten Schritt die elastische Schicht in das Polschalengehäuse eingespritzt wird.

Geeignete Materialien für die elastische Schicht sind dabei beispielsweise thermoplastische Elastomere, Silikon oder EPDM, wobei sich gegebenenfalls durch eine geeignete chemische oder physikalische Vorbehandlung die Verbindungsfestigkeit zwischen der elastischen Schicht und dem Polschalengehäuse noch weiter verbessern lässt.

Die stoffschlüssig mit dem Polschalengehäuse verbundene elastische Schicht kann dabei die Vakuumschaltröhre umschließen, oder einen Gehäusewandbereich der Vakuumschaltröhre teilweise umgeben. Durch vollständiges Umschließen der Vakuumschaltröhre oder auch teilweises Umgeben eines Gehäusewandbereiches der Vakuumschaltröhre ist eine ausreichende elastische Polsterung zwischen Vakuumschaltröhre und Polschalengehäuse gegeben, mittels der die Unterschiede in den thermischen Ausdehnungskoeffizienten von Vakuumschaltröhre und Polschalengehäuse ausgleichbar sind und gleichzeitig die dielektrische Isolierung der Anschlüsse sichergestellt ist.

Die Erfindung betrifft weiterhin einen feststoffisolierten Schalterpol.

Ein feststoffisolierter Schalterpol ist ebenfalls aus der WO 2004/038748 A1 bekannt und umfasst ein Polschalengehäuse mit einem ersten Anschluss, einem zweiten Anschluss, einer Vakuumschaltröhre sowie einer zwischen Polschalengehäuse und Vakuumschaltröhre angeordnete elastische Schicht.

Aufgabe der vorliegenden Erfindung ist es, einen feststoffisolierten Schalterpol der oben beschriebenen Art weiterzubilden, welcher einfach und kostengünstig herstellbar ist.

Erfindungsgemäß gelöst wird dies durch einen feststoffisolierten Schalterpol, der oben beschriebenen Art dadurch, dass die elastische Schicht mit dem Polschalengehäuse gemäß einem Verfahren nach einer der obigen Ausführungsformen verbunden ist.

Die Erfindung wird im Folgenden anhand eines Ausführungsbeispiels und der Zeichnung näher erläutert, deren einzige Figur eine schematische Ansicht eines Ausführungsbeispiels eines erfindungsgemäßen feststoffisolierten Schalterpoles zeigt.

Die Figur zeigt einen feststoffisolierten Schalterpol 1, welcher ein Polschalengehäuse 2 aufweist, welches vorzugsweise in einem Gießverfahren aus einem Epoxidharz oder einem ähnlichen, ein festes Polschalengehäuse ausbildendem Material gebildet ist. Ein erster Anschluss 3 sowie ein zweiter Anschluss 4 sind an dem feststoffisolierten Schalterpol 1 vorgesehen, welche zur Verbindung mit figürlich nicht weiter dargestellten Strom führenden Teilen einer Schaltanlage, in welcher ein Schalter mit einem oder mehreren derartigen feststoffisolierten Schalterpolen 1 angeordnet ist, vorgesehen sind. Zwischen dem ersten Anschluss 3 und dem zweiten Anschluss 4 ist eine Vakuumschaltröhre 5 angeordnet, welche einen figürlich nicht dargestellten Festkontakt sowie einen figürlich ebenfalls nicht dargestellten Bewegkontakt innerhalb eines Gehäuses 6 aufweist, wobei der Festkontakt über einen Festkontaktanschlussbolzen 7, der sich durch ein erstes metallisches Gehäuseteil 8 hindurch erstreckt, mit dem zweiten Anschluss 4 und der Bewegkontakt über einen Bewegkontaktanschlussbolzen 9, der sich durch ein zweites metallisches Gehäuseteil 10 hindurch erstreckt, mit dem ersten Anschluss 3 elektrisch leitend verbunden ist. Der Bewegkontaktanschlussbolzen 9 ist dabei über eine isolierende Schaltstange 11 mit einem figürlich ebenfalls nicht dargestellten Antrieb mechanisch gekoppelt zum Einleiten einer Antriebsbewegung zum Schließen bzw. Öffnen des Kontaktsystems aus Festkontakt und Bewegkontakt der Vakuumschaltröhre 5, und mittels eines flexiblen Leiters 12 mit dem ersten Anschluss 3 elektrisch leitend verbunden. Ein Gehäusewandbereich 13 des Gehäuses 6 der Vakuumschaltröhre 5, welche typischerweise als Keramikzylinder ausgebildet ist, ist von einer elastischen Schicht 14 im Ausführungsbeispiel vollständig umschlossen. Es kann im Sinne der vorliegenden Erfindung jedoch auch ausreichend sein, lediglich ein teilweises Umgeben des Gehäusewandbereiches 13 durch die elastische Schicht 14 auszubilden, wobei teilweise im Sinne der vorliegenden Erfindung bezüglich der axialen Erstreckung der elastischen Schicht 14 über den Gehäusewandbereich 13 des Gehäuses 6 der Vakuumschaltröhre 5 meint.

Im Ausführungsbeispiel der Figur weist das Polschalengehäuse 2 Hinterschneidungen 15, 16 derart auf, dass das Polschalengehäuse 2 außerhalb des Bereiches der elastischen Schicht 14 einen geringeren Innendurchmesser aufweist als im Bereich der elastischen Schicht. Dies ist insbesondere dann vorteilhaft, wenn zuerst die elastische Schicht 14 als Formteil ausgebildet wird und anschließend das Polschalengehäuse um das Formteil der elastischen Schicht durch Umgießen oder Umspritzen angeordnet wird. Die Hinterschneidungen 15, 16 sind dabei aber optional und nicht unbedingt notwendig.

Die elastische Schicht 14 ist dabei stoffschlüssig mit dem Polschalengehäuse 2 des feststoffisolierten Schalterpoles 1 verbunden, beispielsweise durch Einbringen der elastischen Schicht 14 in das Polschalengehäuse 2 oder durch Anbringen des Polschalengehäuses 2 auf der vorgefertigten elastischen Schicht 14, so dass insbesondere eine Montage der Vakuumschaltröhre 5 in dem mit der elastischen Schicht 14 versehenen Polschalengehäuse 2 möglich ist. Die elastische Schicht 14 gewährleistet dabei einen Ausgleich von Ausdehnungsschwankungen, welche auf Grund der unterschiedlichen Temperaturausdehnungskoeffizienten der Vakuumschaltröhre 5 und insbesondere des Gehäuses 6 der Vakuumschaltröhre 5 und dem Polschalengehäuse 2 resultieren, sowie die nötige dielektrische Isolierung. Als Material für die elastische Schicht 14 sind dabei beispielsweise thermoplastische Elastomere, Silikone, Polyurethan oder EPDM möglich, wobei die elastische Schicht 14 beispielsweise mittels eines Spritzgussverfahrens, durch Besprühen oder durch Verkleben im Polschalengehäuse 2 eingebracht werden kann.

### Bezugszeichenliste

- 1: feststoffisolierter Schalterpol
- 2: Polschalengehäuse
- 3: erster Anschluss
- 4: zweiter Anschluss
- 5: Vakuumschaltröhre
- 6: Gehäuse
- 7: Festkontaktanschlussbolzen
- 8: erstes metallisches Gehäuseteil
- 9: Bewegkontaktanschlussbolzen
- 10: zweites metallisches Gehäuseteil
- 11: isolierende Schaltstange
- 12: flexibler Leiter
- 13: Gehäusewandbereich
- 14: elastische Schicht
- 15: Hinterschneidung
- 16: Hinterschneidung

## Patentansprüche

1. Verfahren zur Herstellung eines feststoffisolierten Schalterpols (1), umfassend die Schritte:
- Ausbilden eines Polschalengehäuses (2) mit einer stoffschlüssig mit dem Polschalengehäuse (2) verbundenen elastischen Schicht (14);
- Montieren einer Vakuumschaltröhre (5) in das mit der elastischen Schicht (14) versehene Polschalengehäuse (2),
**dadurch gekennzeichnet, dass**
der Schritt des Ausbildens des Polschalengehäuses (2) mit der stoffschlüssig mit dem Polschalengehäuse (2) verbundenen elastischen Schicht (14) die Schritte umfasst:
- Ausbilden der elastischen Schicht (14);
- Stoffschlüssiges Aufbringen des Polschalengehäuses (2) auf die elastische Schicht (14).

2. Verfahren nach Anspruch 1,
**dadurch gekennzeichnet, dass**
ein stoffschlüssiges Verbinden der elastischen Schicht (14) mit dem Polschalengehäuse (2) durch ein Spritzgussverfahren erfolgt.

3. Verfahren nach einem der Ansprüche 1 oder 2,
**dadurch gekennzeichnet, dass**
ein thermoplastisches Elastomer die elastische Schicht (14) bildet.

4. Verfahren nach einem der Ansprüche 1 oder 2,
**dadurch gekennzeichnet, dass** Silikon die elastische Schicht (14) bildet.

5. Verfahren einem der Ansprüche 1 oder 2,
**dadurch gekennzeichnet, dass** EPDM die elastische Schicht (14) bildet.

6. Verfahren nach einem der vorangehenden Ansprüche,
**dadurch gekennzeichnet, dass**
die stoffschlüssig mit dem Polschalengehäuse (2) verbundene elastische Schicht (14) die Vakuumschaltröhre (5) umschließt.

7. Verfahren nach einem der vorangehenden Ansprüche,
**dadurch gekennzeichnet, dass**
die stoffschlüssig mit dem Polschalengehäuse (2) verbunden elastische Schicht (14) einen Gehäusewandbereich (13) der Vakuumschaltröhre (5) teilweise umgibt.

8. Feststoffisolierter Schalterpol (1) mit einem Polschalengehäuse (2) mit einem ersten Anschluss (3), einem zweiten Anschluss (4), einer Vakuumschaltröhre (5) sowie einer zwischen dem Polschalengehäuse (2) und der Vakuumschaltröhre (5) angeordneten elastischen Schicht (14),
**dadurch gekennzeichnet, dass**
die elastische Schicht (14) mit dem Polschalengehäuse (2) gemäß einem Verfahren nach einem der Ansprüche 1 bis 7 verbunden ist.

## Claims

1. Method for producing a solid-insulated circuit-breaker pole (1), comprising the steps:
- Forming a pole shell housing (2) with an elastic layer (14) that is connected to the pole shell housing (2) in an integrally bonded manner,
- Mounting a vacuum interrupter (5) in the pole shell housing (2) that is provided with the elastic layer (14),
**characterized in that**
the step of forming the pole shell housing (2) with the elastic layer (14) that is connected to the pole shell housing (2) in an integrally bonded manner comprises the steps:
- Forming the elastic layer (14),
- Attaching the pole shell housing (2) to the elastic layer (14) in an integrally bonded manner.

2. Method according to Claim 1,
**characterized in that**
the elastic layer (14) is connected to the pole shell housing (2) in an integrally bonded manner by means of an injection molding method.

3. Method according to either of Claims 1 and 2,
**characterized in that**
a thermoplastic elastomer forms the elastic layer (14).

4. Method according to either of Claims 1 and 2,
**characterized in that**
silicone rubber forms the elastic layer (14).

5. Method according to either of Claims 1 and 2,
**characterized in that**
EPDM forms the elastic layer (14).

6. Method according to any one of the preceding claims, **characterized in that**
the elastic layer (14) that is connected to the pole shell housing (2) in an integrally bonded manner surrounds the vacuum interrupter (5).

7. Method according to any one of the preceding claims, **characterized in that**
the elastic layer (14) that is connected in an integral manner to the pole shell housing (2) surrounds in part a housing wall region (13) of the vacuum interrupter (5).

8. Solid-insulated circuit-breaker pole (1) having a pole shell housing (2) having a first connector (3), a second connector (4), a vacuum interrupter (5) and also an elastic layer (14) that is arranged between the pole shell housing (2) and the vacuum interrupter (5),
**characterized in that**
the elastic layer (14) is connected to the pole shell housing (2) in accordance with a method according to any one of Claims 1 to 7.

## Revendications

1. Procédé de fabrication d'un pôle (1) de commutateur à isolant solide, comprenant les stades :
- constitution d'un boîtier (2) cuvette de pôle, ayant une couche (14) élastique reliée à coopération de matière au boîtier (2) cuvette de pôle;
- montage d'un tube (5) de commutation à vide dans le boîtier (2) cuvette de pôle pourvu de la couche (4) élastique,
**caractérisé en ce que**
le stade de constitution du boîtier (2) cuvette de pôle, ayant la couche (14) élastique reliée à coopération de matière avec le boîtier (2) cuvette de pôle, comprend les stades :
- constitution de la couche (14) élastique;
- dépôt à coopération de matière du boîtier (2) cuvette de pôle sur la couche (14) élastique.

2. Procédé suivant la revendication 1,
**caractérisé en ce qu'**
il est produit une liaison à coopération de matière de la couche (14) élastique au boîtier (2) cuvette de pôle par un procédé de moulage par injection.

3. Procédé suivant l'une des revendications 1 ou 2,
**caractérisé en ce qu'**
un élastomère thermoplastique forme la couche (14) élastique.

4. Procédé suivant l'une des revendications 1 ou 2,
**caractérisé en ce que**
de la silicone forme la couche (14) élastique.

5. Procédé suivant l'une des revendications 1 ou 2,
**caractérisé en ce que**
de l'EPDM forme la couche (14) élastique.

6. Procédé suivant l'une des revendications précédentes,
**caractérisé en ce que**
la couche (14) élastique, reliée à coopération de matière avec le boîtier (2) cuvette de pôle, entoure le tube (5) de commutation à vide.

7. Procédé suivant l'une des revendications précédentes,
**caractérisé en ce que**
la couche (14) élastique, reliée à coopération de matière avec le boîtier (2) cuvette de pôle, entoure une région (13) de paroi de boîtier du tube (5) de commutation à vide.

8. Pôle (1) de commutateur à isolant solide, comprenant un boîtier (2) cuvette de pôle, ayant une première borne (3), une deuxième borne (4), un tube (5) de commutation à vide, ainsi qu'une couche (14) élastique, disposés entre le boîtier (2) cuvette de pôle et le tube (5) de commutation à vide.
